# EUROPÄISCHE PATENTSCHRIFT

(11) **EP 4 345 786 B1**
(45) Veröffentlichungstag und Bekanntmachung des Hinweises auf die Patenterteilung: **29.07.2026**
(21) Anmeldenummer: 22198379.4
(22) Anmeldetag: 28.09.2022
(51) Int. Cl.: G08B 17/10, G08B 29/18

(54) **RAUCHMELDER UND VERFAHREN ZUM BETREIBEN EINES RAUCHMELDERS**
SMOKE DETECTOR AND METHOD FOR OPERATING A SMOKE DETECTOR
DÉTECTEUR DE FUMÉE ET PROCÉDÉ DE FONCTIONNEMENT D'UN DÉTECTEUR DE FUMÉE

(43) Veröffentlichungstag der Anmeldung: 03.04.2024
(73) Patentinhaber: Sept-S SAS, 38920 Crolles (FR)
(72) Erfinder: SCHAAF, Norbert Karl, 65343 Eltville (DE); VIERTEL, Tobias, 65527 Niederseelbach (DE); KROH, Christoph, 65510 Idstein (DE)
(74) Vertreter: Fuchs Patentanwälte Partnerschaft mbB

(56) Entgegenhaltungen:
- EP-A1- 3 147 879
- EP-A1- 4 006 858
- DE-A1- 102012 217 359
- US-A1- 2021 158 679

## Beschreibung

Die vorliegende Erfindung betrifft einen Rauchmelder und ein Verfahren zum Betreiben eines Rauchmelders.

### Stand der Technik

Aus dem Stand der Technik sind Rauchmelder wohlbekannt. Allerdings ist der Einsatz von Rauchmeldern in Umgebungen wie Küche oder Bad problematisch, da es aufgrund von Rauch- und/oder Dampfentwicklung vermehrt zu Fehlalarmen kommen kann. Daher wird herkömmlicherweise in solchen Räumen häufig kein Rauchmelder installiert, was jedoch der Sicherheit abträglich ist.

Die EP3147879A1 betrifft eine kontextuelle Branderkennung und Alarmüberprüfung. Es werden darin verschiedene Ansätze zur Minimierung oder Vermeidung von Fehlalarmen beschrieben. In einem Fall werden Überbrückungstableaus verwendet, z. B. lokal in der Nähe oder im geschützten Raum oder aus der Ferne, z. B. an einem Sicherheitspult. Diese Überbrückungstableaus werden verwendet, um die Erzeugung eines Feueralarmsignals zu deaktivieren oder zu blockieren, wenn die Bewohner oder das Verwaltungspersonal erkennen, dass das Feueralarmsignal nicht erzeugt werden sollte. Auf diese Weise wird eine Alarmverifizierung einbezogen. In einem anderen Aspekt werden zusätzliche kontextbezogene Informationen verwendet, um die Erzeugung von Feueralarmsignalen zu charakterisieren oder anzupassen. Diese Kontextinformationen können aus Quellen generiert werden, die typischerweise nicht für die Generierung des Feueralarmsignals verwendet werden, sondern auf anderen Informationsquellen über den geschützten Raum basieren.

Es ist daher eine Aufgabe der vorliegenden Erfindung, Mittel anzugeben, mit denen die Nachteile des Stands der Technik überwunden werden können und die insbesondere eine zuverlässige, effiziente und sichere Detektion von Rauch bei gleichzeitiger Vermeidung von Fehlalarmen auch in Räumen wie Küche und Bad ermöglichen.

### Beschreibung der Erfindung

Die Erfindung ist in Anspruch 1 definiert. In den abhängigen Ansprüchen sind vorteilhafte Ausgestaltungen der Erfindung angegeben.

Die Aufgabe wird durch die Erfindung gemäß einem ersten Aspekt dadurch gelöst, dass ein Rauchmelder für einen Raum vorgeschlagen wird, wobei der Rauchmelder jeweils in einem von mehreren Detektionsmodi betreibbar ist, und wobei der Rauchmelder dazu eingerichtet ist, basierend auf den Signalen eines ersten Sensors einen eine Anwesenheit einer Person in dem Raum anzeigenden Anwesenheitszustand festzustellen und basierend auf den Signalen eines zweiten Sensors einen einem elektrischen Verbraucher oder einer Gruppe von elektrischen Verbrauchern in dem Raum zuordenbaren Betriebszustand festzustellen sowie in Abhängigkeit des festgestellten Anwesenheitszustands und des festgestellten Betriebszustands einen der mehreren Detektionsmodi zu aktivieren, wobei der Rauchmelder dazu eingerichtet ist, basierend auf den Signalen des zweiten Sensors einen ersten Betriebszustand festzustellen, wenn der eine elektrische Verbraucher in Betrieb ist, wobei der Rauchmelder dazu eingerichtet ist, dass der Anwesenheitszustand in Reaktion darauf festgestellt wird, dass der erste Betriebszustand festgestellt wird.

Der Erfindung liegt damit die überraschende Erkenntnis zugrunde, dass ein Rauchmelder auch in Räumen mit natürlicher Rauch- und/oder Dampfentwicklung, wie in einer Küche oder in einem Badezimmer, zuverlässig betrieben werden kann, indem der Rauchmelder bei Anwesenheit einer Person und/oder bei Betrieb eines elektrischen Verbrauchers in dem Raum zumindest vorübergehend in einen anderen Detektionsmodus schaltbar ist.

Dadurch ist es besonders einfach möglich, bei einer detektierten Rauch- und/oder Dampfentwicklung nur dann einen Alarm auszulösen (oder eine Detektierung überhaupt nur dann durchzuführen), wenn der Raum nicht in Benutzung oder unbeaufsichtigt ist. Insbesondere wenn also kein elektrischer Verbraucher in dem Raum aktiv ist und/oder wenn keine Person in dem Raum anwesend ist. In den anderen Fällen kann der Rauchmelder vorteilhafterweise in einem anderen Detektionsmodus betrieben werden, um bei Rauch- und/oder Dampfentwicklung keinen oder einen abgewandelten Alarm auszulösen.

Damit lassen sich auch Räume mit natürlicher Dampf- und/oder Rauchentwicklung, wie Küche oder Bad, vorteilhaft mit einem Rauchmelder absichern, in denen herkömmlicherweise keine Rauchmelder vorgesehen sind. Dadurch kann die Sicherheit erhöht werden, da eine Rauchentwicklung im Falle eines Brandes auch in diesen Räumen schnell erkannt werden kann. Gleichzeitig können Fehlalarme zuverlässig vermieden werden, da beispielsweise eine während des Kochens stattfindende Rauch- und/oder Dampfentwicklung von dem Rauchmelder zumindest vorübergehend ignoriert oder besonders behandelt werden kann.

Beispielsweise kann auf eine auftretende Rauch- und/oder Dampfentwicklung während des Zubereitens einer Speise und wenn eine Person anwesend ist (und damit das Zubereiten der Speise beaufsichtigt ist) anders reagiert werden, als wenn keine Person anwesend ist (beispielsweise ein unbeaufsichtigter Kochtopf auf dem Herd) oder sogar der elektrische Verbraucher ganz ausgeschalten ist (und damit für die aufgetretene Rauch- und/oder Dampfentwicklung mutmaßlich nicht die Zubereitung von Speisen ursächlich verantwortlich ist).

Vorzugsweise sind die Signale eines Sensors, wie dem ersten und/oder zweiten Sensor, jeweils Digitalsignale oder Analogsingale. Die Signale können Rohdaten des Sensors aufweisen oder darstellen und/oder ganz oder teilweise vorverarbeitete Daten aufweisen oder darstellen.

Beispielsweise kann der Rauchmelder ein Gehäuse aufweisen, in dem eine separate Rauchkammer mit einer Raucheintrittsöffnung abgeteilt ist, in der eine Messelektronik angeordnet ist, die bei Detektion von Rauchpartikeln ein Rauchereignis detektiert und/oder ein auswertbares Messsignal generiert.

Der Rauchmelder kann ein optischer oder photoelektrischer Rauchmelder sein und beispielsweise nach dem Streulichtverfahren arbeiten, um den Eintritt eines Rauchereignisses zu detektieren.

Ein Detektionsmodus kann dabei vorteilhafterweise dem Rauchmelder ein oder mehrere Kriterien, gemäß derer ein Eintritt eines Rauchereignisses detektiert wird, und/oder ein oder mehrere Vorgaben, gemäß derer ein detektiertes Rauchereignis behandelt wird, vorgeben.

Beispielsweise kann ein solches Kriterium die Intensität des Rauches sein oder die Dauer, während der Rauch durchgehend festgestellt wird. Beispielsweise kann eine solche Vorgabe sein, dass auf ein detektiertes Rauchereignis hin sofort einen Alarm ausgelöst wird oder, dass abhängig von der Dauer, während der Rauch bereits durchgehend festgestellt wird, die Lautstärke und/oder der Alarmton verändert wird.

Vorzugsweise variieren bei den einzelnen Detektionsmodi die Anzahl und/oder Art der Kriterien, anhand derer ein Eintritt eines Rauchereignisses detektiert wird und/oder die Anzahl und/oder Art der Vorgaben, ob und/oder wie ein detektiertes Rauchereignis behandelt wird.

Wenn in der vorliegenden Anmeldung von Rauch gesprochen wird, so fällt darunter vorzugsweise auch Dampf, soweit sich aus dem Zusammenhang nichts anderes ergibt. Entsprechendes gilt für Begriffe wie Rauchereignis und dergleichen.

Alternativ oder ergänzend kann auch vorgesehen sein, dass der Rauchmelder dazu eingerichtet ist, basierend auf den Signalen des ersten Sensors einen ersten Anwesenheitszustand festzustellen, wenn eine Anwesenheit, insbesondere eine Bewegung, einer Person erkannt wird, und/oder einen zweiten Anwesenheitszustand festzustellen, wenn eine Anwesenheit, insbesondere eine Bewegung, einer Person nicht erkannt wird, wobei vorzugsweise das Feststellen des Anwesenheitszustandes aufweist, die Signale des ersten Sensors auszuwerten und basierend auf einem Ergebnis der Auswertung den Anwesenheitszustand festzustellen.

Die Unterscheidung der unterschiedlichen Anwesenheitszustände ermöglicht es, zielgerichtet einen Detektionsmodus auszuwählen und zu aktivieren.

Es ist dabei vorteilhafterweise vorgesehen, dass eine Person, die sich nicht oder nur wenig bewegt, als anwesend erkannt wird und infolgedessen der erste Anwesenheitszustand festgestellt wird. Somit kann beispielsweise eine Person, die an einem Küchentisch sitzt oder mit nur geringen Bewegungen an einem Herd steht als anwesend erkannt werden.

Wenn vorliegend davon gesprochen wird, dass eine Anwesenheit einer Person nicht erkannt wird, so wird darunter vorzugsweise verstanden, dass die Abwesenheit einer Person erkannt wird.

In einer nicht beanspruchten Alternative, kann auch vorgesehen sein, dass der Rauchmelder dazu eingerichtet ist, dass der Betriebszustand in Reaktion darauf festgestellt wird, dass der erste Anwesenheitszustand festgestellt wird und vorzugsweise, dass, wenn nicht der erste Anwesenheitszustand festgestellt wird, als Detektionsmodus ein Normalmodus aktiviert wird und insbesondere nicht der Betriebszustand festgestellt wird.

Durch den mehrstufigen Entscheidungsprozess kann der Detektionsmodus besonders effizient und feingranular ausgewählt werden.

Vorzugsweise wird bei der nicht beanspruchten Alternative zunächst der Anwesenheitszustand festgestellt und wenn der erste Anwesenheitszustand festgestellt wird, wird anschließend der Betriebszustand festgestellt.

Der nicht beanspruchten Alternative liegt dabei der Gedanke zugrunde, dass die Unterscheidung, ob ein elektrischer Verbraucher in dem Raum aktiv ist oder nicht, vorteilhafterweise überhaupt nur dann getroffen werden muss, wenn eine Person in dem Raum anwesend ist. Wenn keine Person anwesend ist, kann der Rauchmelder vorzugsweise als normaler Rauchmelder funktionieren (also etwa in einem Normalzustand als Detektionsmodus betrieben werden).

Alternativ oder ergänzend kann auch vorgesehen sein, dass der Rauchmelder dazu eingerichtet ist, basierend auf den Signalen des zweiten Sensors einen ersten Betriebszustand festzustellen, wenn der eine elektrische Verbraucher in Betrieb ist, und/oder einen zweiten Betriebszustand festzustellen, wenn der eine elektrische Verbraucher nicht in Betrieb ist, wobei vorzugsweise das Feststellen des Betriebszustandes aufweist, die Signale des zweiten Sensors auszuwerten und basierend auf einem Ergebnis der Auswertung den Betriebszustande festzustellen.

Die Unterscheidung der unterschiedlichen Betriebszustände ermöglicht es, zielgerichtet einen Detektionsmodus auszuwählen und zu aktivieren.

Beispielsweise kann der Betrieb des einen elektrischen Verbrauchers anhand einer Stellung eines mechanischen oder elektrischen Schalters, der Aktivierung oder Deaktivierung eines berührungsempfindlichen Bedienelements, des Zustands eines Bedienelements und/oder einer Programmauswahl aus einem Bedienmenü, insbesondere jeweils des elektrischen Verbrauchers, erkannt werden. Der Rauchmelder kann daher dazu eingerichtet sein, entsprechendes zu erkennen.

Alternativ oder ergänzend kann auch vorgesehen sein, dass der Rauchmelder dazu eingerichtet ist, basierend auf den Signalen des zweiten Sensors eine Leistungsaufnahme des einen elektrischen Verbrauchers oder der Gruppe von elektrischen Verbrauchern zu ermitteln und einen dritten Betriebszustand festzustellen, wenn die ermittelte Leistungsaufnahme identisch zu oder über einem definierten oder definierbaren ersten Schwellenwert ist, und/oder einen vierten Betriebszustand festzustellen, wenn die ermittelte Leistungsaufnahme identisch zu oder unter einem definierten oder definierbaren, vorzugsweise zu dem ersten Schwellenwert identischen, zweiten Schwellenwert ist.

Indem die elektrische Leistungsaufnahme überwacht wird, kann besonders einfach auch eine ganze Gruppe von elektrischen Verbrauchern bei der Auswahl des Detektionsmodus berücksichtigt werden. Vor allem muss dabei nicht jeder einzelne elektrische Verbraucher mit dem Rauchmelder über mehrere Sensoren gekoppelt werden. Es genügt an einer zentralen Stelle die Leistungsaufnahme zu erfassen.

Somit kann der Rauchmelder auch bei bestehenden Installationen von einem oder mehreren elektrischen Verbrauchern besonders einfach und dennoch zuverlässig eingesetzt werden.

In einer Ausführungsform kann der Rauchmelder als Betriebszustand (i) nur den ersten oder zweiten Betriebszustand, (ii) nur den dritten oder vierten Betriebszustand oder (iii) nur den ersten, zweiten, dritten oder vierten Betriebszustand haben oder dazu eingerichtet sein, diese festzustellen.

Alternativ oder ergänzend kann auch vorgesehen sein, dass der Rauchmelder dazu eingerichtet ist, dass der Anwesenheitszustand in Reaktion darauf festgestellt wird, dass der erste und/oder dritte Betriebszustand festgestellt wird, und vorzugsweise, dass, wenn nicht der erste und/oder dritte Betriebszustand festgestellt wird, als Detektionsmodus ein Normalmodus aktiviert wird und insbesondere nicht der Anwesenheitszustand festgestellt wird.

Durch den mehrstufigen Entscheidungsprozess kann der Detektionsmodus besonders effizient und feingranular ausgewählt werden.

Vorzugsweise wird dabei zunächst der Betriebszustand festgestellt. Und wenn der erste und/oder dritte Betriebszustand festgestellt wird, wird anschließend der Anwesenheitszustand festgestellt. Optional wird (und vorzugsweise nur dann) ansonsten (beispielsweise, wenn der zweite und/oder vierte Betriebszustand festgestellt wird) direkt der Normalzustand des Rauchmelders aktiviert. Der Rauchmelder kann daher dazu eingerichtet sein, entsprechendes durchzuführen.

Dem liegt dabei der Gedanke zugrunde, dass die Unterscheidung, ob eine Person in dem Raum anwesend ist oder nicht, vorteilhafterweise überhaupt nur dann getroffen werden muss, wenn eine potenzielle Gefahrensituation gegeben ist, etwa aufgrund eines aktiven Verbrauchers. Wenn der Verbraucher nicht aktiv ist, kann der Rauchmelder vorzugsweise als normaler Rauchmelder funktionieren (also etwa in einem Normalzustand als Detektionsmodus betrieben werden).

Alternativ oder ergänzend kann auch vorgesehen sein, dass der Rauchmelder dazu eingerichtet ist, dass, wenn der erste Anwesenheitszustand festgestellt wird und entweder der erste und/oder der dritte Betriebszustand festgestellt wird, als Detektionsmodus, insbesondere zumindest zeitweise, ein Unempfindlichkeitsmodus aktiviert wird, und/oder dass, wenn der zweite Anwesenheitszustand festgestellt wird und entweder der erste und/oder der dritte Betriebszustand festgestellt wird, als Detektionsmodus ein erster Detektionsmodus und/oder der Normalmodus aktiviert wird.

Indem also der Detektionsmodus des Rauchmelders entsprechend unempfindlich eingestellt wird, wenn einer oder mehrere elektrische Verbraucher aktiv sind und eine Anwesenheit einer Person festgestellt wurde, kann vorteilhafterweise ein Alarm und damit ein Fehlalarm trotz Rauch- und/oder Dampfentwicklung in dem Raum vermieden werden. Beispielsweise kann die Person in der Küche eine Speise zubereiten. Eine dabei auftretende Rauch- und/oder Dampfentwicklung kann aufgrund des Unempfindlichkeitsmodus besonders berücksichtigt werden. Beispielsweise kann ein Alarm unterdrückt oder abgewandelt werden, wie es auch weiter unten noch näher beschrieben werden wird.

Indem also der Detektionsmodus des Rauchmelders entsprechend als erster Detektionsmodus und/oder Normalmodus eingestellt wird, wenn einer oder mehrere elektrische Verbraucher aktiv sind und eine Anwesenheit einer Person nicht festgestellt wurde (insbesondere also die Abwesenheit einer Person festgestellt wurde), kann vorteilhafterweise der Alarm bei Rauch- und/oder Dampfentwicklung in dem Raum ausgelöst werden. So kann die abwesende Person, die sich etwa in einem Nachbarzimmer befindet, daran erinnert werden, dass in der Küche eine Rauch- und/oder Dampfentwicklung stattfindet, etwa während des unbeaufsichtigten Zubereitens einer Speise.

Beispielsweise kann der Unempfindlichkeitsmodus für eine Zeitdauer von 30 Minuten oder weniger, vorzugsweise von 20 Minuten oder weniger, vorzugsweise von 15 Minuten oder weniger, vorzugsweise von 10 Minuten oder weniger, vorzugsweise von 5 Minuten oder weniger, aktiviert werden und anschließend wieder der Normalmodus aktiviert werden.

Alternativ oder ergänzend kann auch vorgesehen sein, dass der Rauchmelder dazu eingerichtet ist, dass (i) im Normalmodus (a) ein Rauchereignis detektiert wird und/oder ein Auslösen eines Rauchalarms, insbesondere bei einem detektierten Rauchereignis, aktiviert ist, (b) die Rauchintensitäts-Schwelle für ein Detektieren eines Rauchereignisses und/oder für ein Auslösen eines Rauchalarms bei einem detektierten Rauchereignis einen definierten oder definierbaren Wert hat, (c) das Zeitintervall, währenddessen ein detektiertes Rauchereignis bestehen muss, um einen Rauchalarm auszulösen, einen definierten oder definierbaren Wert hat und/oder (d) bei einem Detektieren eines Rauchereignisses ein Rauchalarm sofort, insbesondere ohne eine zusätzlich vorgesehene Zeitverzögerung, ausgelöst wird; und/oder (ii) im Unempfindlichkeitsmodus (a) ein Rauchereignis nicht detektiert wird und/oder ein Auslösen eines Rauchalarms, insbesondere bei einem detektierten Rauchereignis, ganz oder teilweise deaktiviert ist, (b) die Rauchintensitäts-Schwelle für ein Detektieren eines Rauchereignisses und/oder für ein Auslösen eines Rauchalarms bei einem detektierten Rauchereignis erhöht ist im Vergleich zu dem Normalmodus und/oder (c) das Zeitintervall, währenddessen ein detektiertes Rauchereignis bestehen muss, um einen Rauchalarm auszulösen, vergrößert und/oder verlängert ist im Vergleich zu dem Normalmodus.

Beispielsweise kann der Rauchmelder dazu eingerichtet sein, kontinuierlich auf den Eintritt eines Rauchereignisses zu überwachen und bei Eintritt eines Rauchereignisses dieses Detektieren.

Wird der Rauchmelder im Normalmodus betrieben, so kann der Rauchmelder vorteilhafterweise in gewöhnlicher Weise wie ein herkömmlicher Rauchmelder betrieben werden und beispielsweise bei einem detektierten Rauchereignis sofort einen Alarm auslösen.

Der Unempfindlichkeitsmodus ermöglicht es vorteilhaft, die Detektion eines Rauchereignisses weniger streng durchzuführen, oder zumindest zweitweise sogar gänzlich zu deaktivieren, und/oder auf ein detektiertes Rauchereignis erst ab einer beispielsweise hinsichtlich Intensität und/oder Dauer bestimmten Schwere hin einen Alarm auszulösen. Damit kann ein Fehlalarm vermieden werden, etwa wenn der Rauchmelder zu einem Zeitpunkt in der Küche betrieben wird, zu dem auf einem Herd bei Anwesenheit einer Person eine Speise zubereitet wird.

Alternativ oder ergänzend kann auch vorgesehen sein, dass der Rauchmelder dazu eingerichtet ist, dass (i) beim Einschalten des Rauchmelders als Detektionsmodus der Normalmodus vorausgewählt wird, (ii), insbesondere wenn der Detektionsmodus ein anderer als der Normalmodus ist, nach einem definierten oder definierbaren Zeitintervall aus dem anderen Detektionsmodus in den Normalmodus als Detektionsmodus gewechselt wird und/oder (iii) der Anwesenheitszustand und/oder der Betriebszustand jeweils periodisch wiederholt festgestellt wird, insbesondere wenn sich der Rauchmelder im Normalmodus als Detektionsmodus befindet und/oder einschließlich einer entsprechende Auswahl des Detektionsmodus.

Der Normalmodus kann insoweit als Standardmodus vorgesehen sein und einen definierten Ausgangszustand für den Betrieb des Rauchmelders bieten. Daher ist es vorteilhaft, den Rauchmelder bei dessen Einschalten in dem Normalmodus als Detektionsmodus zu starten.

Beispielsweise kann der Rauchmelder durch Einlegen einer Batterie eingeschalten werden oder durch Betätigen eines Schalters.

Wenn sich der Rauchmelder in einem anderen Detektionsmodus als dem Normalmodus befindet, ist es vorteilhaft, wenn der Detektionsmodus nach einer gewissen Zeit wieder zurück in den Normalmodus gestellt wird. Dadurch kann beispielsweise eine vorübergehende Deaktivierung eines Rauchalarms automatisch nach Zeitablauf wieder aufgehoben werden. Dadurch ist der Betrieb des Rauchmelders auch besonders sicher. Der Rauchmelder ist daher vorzugsweise dazu eingerichtet, entsprechendes auszuführen.

Ein besonders zuverlässiger Betrieb des Rauchmelders ist möglich, wenn der Anwesenheitszustand und/oder der Betriebszustand wie vorgeschlagen aktualisiert werden. So kann erkannt werden, wenn eine Person den Raum betritt und/oder den Raum verlässt, und daraufhin den Detektionsmodus jeweils anpassen.

Beispielsweise kann das Zeitintervall 30 Minuten oder weniger, vorzugsweise von 20 Minuten oder weniger, vorzugsweise von 15 Minuten oder weniger, vorzugsweise von 10 Minuten oder weniger, vorzugsweise von 5 Minuten oder weniger, betragen.

Alternativ oder ergänzend kann auch vorgesehen sein, dass der Rauchmelder dazu eingerichtet ist,
(i) als Detektionsmodus einen zweiten Detektionsmodus zu aktivieren, wenn der erste Anwesenheitszustand festgestellt wird;
(ii) als Detektionsmodus einen dritten Detektionsmodus und/oder den Normalmodus zu aktivieren, wenn der zweite Anwesenheitszustand festgestellt wird;
(iii) als Detektionsmodus einen vierten Detektionsmodus zu aktivieren, wenn der erste oder dritte Betriebszustand festgestellt wird;
(iv) als Detektionsmodus einen fünften Detektionsmodus und/oder den Normalmodus zu aktivieren, wenn der zweite oder vierte Betriebszustand festgestellt wird;
(v) als Detektionsmodus einen sechsten Detektionsmodus und/oder den Normalmodus zu aktivieren, wenn der erste Anwesenheitszustand festgestellt wird und entweder der zweite oder der vierte Betriebszustand festgestellt wird.
   und/oder
(vi) als Detektionsmodus einen siebenten Detektionsmodus und/oder den Normalmodus zu aktivieren, wenn der zweite Anwesenheitszustand festgestellt wird und entweder der zweite oder der vierte Betriebszustand festgestellt wird.

Es ist also vorteilhaft möglich, den Detektionsmodus anhand der einzelnen Zustände wie vorgeschlagen feingranular auszuwählen.

Alternativ oder ergänzend kann auch vorgesehen sein, dass der Rauchmelder eine erste Schnittstelle aufweist, die dazu eingerichtet ist, darüber die Signale von dem ersten Sensor zu empfangen.

Alternativ oder ergänzend kann auch vorgesehen sein, dass der Rauchmelder eine zweite Schnittstelle aufweist, die dazu eingerichtet ist, darüber die Signale von dem zweiten Sensor zu empfangen.

Alternativ oder ergänzend kann auch vorgesehen sein, dass der Rauchmelder dazu eingerichtet ist, Signale von dem ersten und/oder zweiten Sensor über die erste und/oder zweite Schnittstelle zu empfangen.

Alternativ oder ergänzend kann auch vorgesehen sein, (i) dass der erste Sensor von dem Rauchmelder umfasst ist und/oder mit dem Rauchmelder in Wirkverbindung steht oder bringbar ist und/oder (ii) dass der erste Sensor ein Infrarotsensor, ein Bewegungssensor, ein Näherungssensor, ein RFID-Sensor, ein NFC-Sensor, ein Anwesenheitssensor und/oder ein optischer Sensor, insbesondere mit Personen-Detektionsfunktionalität, ist.

Beispielsweise kann der Rauchmelder dazu eingerichtet sein, mittels der Sensordaten eines RFID-Sensors und/oder eines Nearfield Communication (NFC)-Sensors eine Anwesenheit einer Person zu erkennen. Beispielsweise kann dazu ein Mobiltelefon der Person mittels des RFID- und/oder NFC-Sensors detektiert und im Falle der Detektion des Mobiltelefons der Person die Anwesenheit der Person festgestellt werden.

Der optische Sensor mit Personen-Detektionsfunktionalität kann beispielsweise durch eine Kamera mit einer Bildauswerteeinheit realisiert sein, wobei die Bildauswerteeinheit dazu eingerichtet ist, die von der Kamera aufgenommenen Bilder auszuwerten und Personen darauf zu erkennen und vorzugsweise von Tieren zu unterscheiden. Die Kamera kann dazu einen lichtempfindlichen Sensor, beispielsweise lichtempfindlich für Licht im VIS oder IR, aufweisen.

Der Rauchmelder kann auch dazu eingerichtet sein, die Anwesenheit eines Menschen von der Anwesenheit eines Tieres zu unterscheiden. So kann zuverlässig nur die Anwesenheit eines Menschen festgestellt werden.

Alternativ oder ergänzend kann auch vorgesehen sein, (i) dass der zweite Sensor von dem Rauchmelder umfasst ist und/oder mit dem Rauchmelder in Wirkverbindung steht oder bringbar ist, (ii) dass der zweite Sensor ein Sensor zum Erfassen des aktiven Betriebs und/oder einer elektrischen Leistungsaufnahme des einen elektrischen Verbrauchers oder wenigstens der elektrischen Verbraucher der Gruppe von elektrischen Verbrauchern ist, (iii) dass der zweite Sensor innerhalb eines Verteilerkastens, an einer elektrischen Sicherung und/oder an einem Circuit-Breaker vorgesehen oder vorsehbar ist und/oder (iv) dass der zweite Sensor induktiv an einem Zuleitungskabel des einen elektrischen Verbrauchers oder wenigstens der elektrischen Verbraucher der Gruppe von elektrischen Verbrauchern gekoppelt ist.

Indem der zweite Sensor in einem Verteilerkasten, an einer elektrischen Sicherung und/oder einem Circuit-Breaker vorgesehen ist, kann der aktive Betrieb des Verbrauchers beispielsweise durch eine Verbrauchsmessung des elektrischen Verbrauchers, insbesondere also durch Erfassen einer durch den elektrischen Verbraucher erfolgten Leistungsaufnahme, erkannt werden. Der Rauchmelder ist daher vorzugsweise dazu eingerichtet, eine entsprechende Erkennung basierend auf den Sensordaten des zweiten Sensors durchzuführen.

Der zweite Sensor kann vorteilhafterweise dabei auch die elektrische Leistungsaufnahme von elektrischen Verbrauchern erfassen, die nicht zu der Gruppe von elektrischen Verbrauchern zählen. Dies können beispielsweise elektrische Verbraucher in einem anderen Raum sein und/oder elektrische Verbraucher, deren Leistungsaufnahme zeitlich zumindest weitestgehend konstant ist und daher lediglich einen (insbesondere bekannten) Offset in der erfassbaren oder erfassten Leistungsaufnahme darstellen.

Indem der Sensor induktiv mit dem Zuleitungskabel gekoppelt ist, kann eine besonders einfache Installation, sogar auch nachträglich, erfolgen.

Alternativ oder ergänzend kann auch vorgesehen sein, dass der eine elektrische Verbraucher oder zumindest ein elektrischer Verbraucher der Gruppe von elektrischen Verbrauchern ein Herd, ein Backofen, ein Grill, eine Mikrowelle, eine Dunstabzugshaube, ein Lüfter, ein Gebläse, eine Beleuchtungseinrichtung, wie eine Beleuchtung des Raums, und/oder ein Saunaofen ist.

Alternativ oder ergänzend kann auch vorgesehen sein, dass die elektrischen Verbraucher der Gruppe von elektrischen Verbrauchern elektrische Verbraucher sind, die über eine gemeinsame Überstromschutzeinrichtung und/oder einen gemeinsamen Schutzschalter abgesichert sind.

Es können vorteilhafterweise dabei auch elektrische Verbraucher, die nicht zu der Gruppe von elektrischen Verbrauchern zählen, über die Überstromschutzeinrichtung und/oder den gemeinsamen Schutzschalter abgesichert sein. Dies können beispielsweise elektrische Verbraucher in einem anderen Raum sein und/oder elektrische Verbraucher, deren Leistungsaufnahme zeitlich zumindest weitestgehend konstant ist und daher lediglich einen (insbesondere bekannten) Offset in der erfassbaren oder erfassten Leistungsaufnahme darstellen.

Alternativ oder ergänzend kann auch vorgesehen sein, dass der Raum zumindest bereichsweise eine Sauna, ein Badezimmer und/oder eine Küche aufweist oder darstellt.

Die Aufgabe wird durch die Erfindung gemäß einem zweiten Aspekt dadurch gelöst, dass ein Verfahren zum Betreiben eines Rauchmelders für und/oder in einen Raum vorgeschlagen wird, insbesondere ein Rauchmelder gemäß dem ersten Aspekt der Erfindung, wobei der Rauchmelder jeweils in einem von mehreren Detektionsmodi betreibbar ist, wobei das Verfahren aufweist, basierend auf den Signalen eines ersten Sensors einen eine Anwesenheit einer Person in dem Raum anzeigenden Anwesenheitszustand festzustellen und basierend auf den Signalen eines zweiten Sensors einen einem elektrischen Verbraucher oder einer Gruppe von elektrischen Verbrauchern in dem Raum zuordenbaren Betriebszustand festzustellen sowie in Abhängigkeit des festgestellten Anwesenheitszustands und des festgestellten Betriebszustands einen der mehreren Detektionsmodi zu aktivieren, wobei basierend auf den Signalen des zweiten Sensors ein erster Betriebszustand festgestellt wird, wenn der eine elektrische Verbraucher in Betrieb ist, und wobei der Anwesenheitszustand in Reaktion darauf festgestellt wird, dass der erste Betriebszustand festgestellt wird.

Bei dem vorgeschlagenen Verfahren können alle Optionen, die in Bezug auf den Rauchmelder gemäß dem ersten Aspekt der Erfindung beschrieben worden sind, entsprechend vorgesehen sein, einzeln und in beliebiger Kombination. Insbesondere können alle Merkmale, für die der Rauchmelder als eingerichtet beschrieben worden ist, als entsprechende Verfahrensschritte in dem vorgeschlagenen Verfahren vorgesehen sein, sofern sich aus dem Kontext nichts anderes ergibt. Es müssen daher diese vorteilhaften Merkmale an dieser Stelle nicht wiederholt werden. Stattdessen kann auf die vorherigen Ausführungen verwiesen werden.

Für das vorgeschlagene Verfahren gelten dabei alle Vorteile, wie sie in Bezug auf den Rauchmelder gemäß dem ersten Aspekt der Erfindung beschrieben worden sind ganz entsprechend. Daher kann auch diesbezüglich auf die vorherigen Ausführungen verwiesen werden.

Vorzugsweise ist das Verfahren computerimplementiert und/oder in Software, in Hardware oder einer Kombination davon implementiert.

### Kurzbeschreibung der Figuren

Weitere Merkmale und Vorteile der Erfindung ergeben sich aus der nachfolgenden Beschreibung, in der bevorzugte Ausführungsformen der Erfindung anhand schematischer Zeichnungen erläutert werden.

Dabei zeigen:
- Fig. 1: einen Rauchmelder gemäß dem ersten Aspekt der Erfindung; und
- Fig. 2: ein Ablaufdiagramm eines Verfahrens gemäß dem zweiten Aspekt der Erfindung.

### Beispiele

Figur 1 zeigt einen Rauchmelder 1 gemäß dem ersten Aspekt der Erfindung.

Der Rauchmelder 1 weist eine erste Schnittstelle 3 auf, die dazu eingerichtet ist, darüber die Signale von einem ersten Sensor zu empfangen. Der erste Sensor, der in Fig. 1 nicht dargestellt ist, aber mit dem Rauchmelder 1 über die Schnittstelle 3 verbunden sein kann, ist ein Bewegungssensor.

Der Rauchmelder 1 weist außerdem eine zweite Schnittstelle 5 auf, die dazu eingerichtet ist, darüber die Signale von einem zweiten Sensor zu empfangen. Der zweite Sensor, der in Fig. 1 ebenfalls nicht dargestellt ist, aber mit dem Rauchmelder 1 über die Schnittstelle 5 verbunden sein kann, ist ein Sensor zum Erfassen einer elektrischen Leistungsaufnahme eines elektrischen Verbrauchers in Form eines Herdes.

Der Rauchmelder 1 kann beispielsweise in einer Küche vorgesehen sein, in der sich vorteilhafterweise auch der elektrische Verbraucher befindet.

Der Rauchmelder 1 ist dabei in jeweils einem von mehreren Detektionsmodi betreibbar. Das heißt, es kann aus den mehreren Detektionsmodi einer ausgewählt werden, der für den Betrieb des Rauchmelders dadurch beispielsweise direkt aktiviert wird. Der Detektionsmodus kann auch gewechselt und dadurch ein neuer Detektionsmodus aktiviert werden.

Der Rauchmelder 1 ist dazu eingerichtet, basierend auf den Signalen des ersten Sensors einen eine Anwesenheit einer Person in dem Raum anzeigenden Anwesenheitszustands festzustellen und basierend auf den Signalen des zweiten Sensors einen dem elektrischen Verbraucher zuordenbaren Betriebszustand festzustellen. Der Rauchmelder 1 ist ferner dazu eingerichtet, in Abhängigkeit des festgestellten Anwesenheitszustands und des festgestellten Betriebszustands einen der mehreren Detektionsmodi zu aktivieren.

Zu diesem Zweck ist der Rauchmelder 1 dazu eingerichtet, Signale von dem ersten und zweiten Sensor über die erste und zweite Schnittstelle 3 und 5 zu empfangen und basierend auf den Signalen den Anwesenheitszustand und den Betriebszustand festzustellen.

Der Rauchmelder 1 kann gemäß einem Verfahren gemäß dem zweiten Aspekt der Erfindung betrieben werden.

Fig. 2 zeigt ein Ablaufdiagramm eines Verfahrens 100 gemäß dem zweiten Aspekt der Erfindung.

In 101 wird der Rauchmelder 1 eingeschaltet, beispielsweise durch Einlegen einer Batterie und/oder Betätigen eines Schalters, und es wird als Detektionsmodus der Normalmodus vorausgewählt.

In 103 wird basierend auf den Signalen des zweiten Sensors einen dem elektrischen Verbraucher zuordenbaren Betriebszustand festgestellt. Dabei wird ein erster Betriebszustand festgestellt, wenn der eine elektrische Verbraucher in Betrieb ist, und ein zweiter Betriebszustand wird festgestellt, wenn der eine elektrische Verbraucher nicht in Betrieb ist. Dazu können die Signale des zweiten Sensors ausgewertet werden und es kann basierend auf einem Ergebnis der Auswertung der Betriebszustand festgestellt werden.

In 105 wird abhängig von dem festgestellten Betriebszustand der weitere Verlauf entschieden.

In Reaktion darauf, dass nicht der erste Betriebszustand festgestellt wird (also der elektrische Verbraucher nicht aktiv ist), wird im Anschluss an 105 in 107 als Detektionsmodus ein Normalmodus aktiviert. Es wird folglich in diesem Fall nicht der Anwesenheitszustand festgestellt.

In Reaktion darauf, dass der erste Betriebszustand (elektrischer Verbraucher ist aktiv) festgestellt wird, wird im Anschluss an 105 in 109 basierend auf den Signalen des ersten Sensors einen eine Anwesenheit einer Person in dem Raum anzeigenden Anwesenheitszustands festgestellt. Dabei wird ein erster Anwesenheitszustand festgestellt, wenn eine Anwesenheit, insbesondere eine Bewegung, einer Person erkannt wird, und ein zweiten Anwesenheitszustand festgestellt, wenn eine Anwesenheit, insbesondere eine Bewegung, einer Person nicht erkannt wird. Dazu können die Signale des ersten Sensors ausgewertet werden und es kann basierend auf einem Ergebnis der Auswertung der Anwesenheitszustand festgestellt werden.

In 111 wird abhängig von dem festgestellten Anwesenheitszustand der weitere Verlauf entschieden.

In Reaktion darauf, dass nicht der erste Anwesenheitszustand festgestellt wird (es ist also keine Person anwesend), wird im Anschluss an 111 in 113 als Detektionsmodus der Normalmodus aktiviert.

In Reaktion darauf, dass der erste Anwesenheitszustand festgestellt wird (es ist also eine Person anwesend), wird nach 111 in 115 als Detektionsmodus zeitweise ein Unempfindlichkeitsmodus aktiviert. Befindet sich der Rauchmelder 1 länger als ein definiertes Zeitintervall (beispielsweise 5 Minuten) in dem Unempfindlichkeitsmodus, wird der Detektionsmodus in 117 wieder auf den Normalmodus eingestellt.

Immer wenn sich der Rauchmelder in einem Normalmodus 107, 113 oder 117 befindet, wird periodisch wiederholt in 103 der Anwesenheitszustand festgestellt. Daraufhin verbleibt der Detektionsmodus in 107 oder 113 im Normalmodus bzw. wechselt in 115 zunächst in den Unempfindlichkeitsmodus und anschließend in 117 wieder in den Normalmodus. Und so fort.

Der Rauchmelder 1 kann demnach also in einem Normalmodus als Detektionsmodus arbeiten (also beispielsweise wie ein herkömmlicher Rauchmelder), wenn der elektrische Verbraucher ausgeschalten ist. Wenn der elektrische Verbraucher jedoch eingeschalten ist, kann der Rauchmelder 1 in einem Unempfindlichkeitsmodus als Detektionsmodus arbeiten, sofern eine Person in der Küche anwesend ist. Im Unempfindlichkeitsmodus ist das Auslösen eines Rauchalarms vorliegend deaktiviert.

Dadurch kann auf eine auftretende Rauch- und Dampfentwicklung während des Zubereitens einer Speise und wenn eine Person anwesend ist (und damit das Zubereiten der Speise beaufsichtigt ist) anders reagiert werden, als wenn keine Person anwesend ist (beispielsweise ein unbeaufsichtigter Kochtopf auf dem Herd) oder sogar der elektrische Verbraucher ganz ausgeschalten ist (und damit für die etwaige Rauch- und Dampfentwicklung mutmaßlich nicht die Zubereitung von Speisen ursächlich verantwortlich ist).

Die in der vorangehenden Beschreibung, in den Ansprüchen und in den Zeichnungen offenbarten Merkmale können sowohl einzeln als auch in beliebiger Kombination wesentlich für die Erfindung in ihren verschiedenen Ausführungsformen sein.

### Bezugszeichenliste

- 1: Rauchmelder
- 3: Erste Schnittstelle
- 5: Zweite Schnittstelle
- 100: Ablaufdiagramm
- 101: Vorauswählen des Normalmodus als Detektionsmodus
- 103: Feststellen eines Betriebszustands
- 105: Auswerten des Betriebszustands
- 107: Aktivieren des Normalmodus als Detektionsmodus
- 109: Feststellen eines Anwesenheitszustands
- 111: Auswerten des Anwesenheitszustands
- 113: Aktivieren des Normalmodus als Detektionsmodus
- 115: Aktivieren des Unempfindlichkeitsmodus als Detektionsmodus
- 117: Aktivieren des Normalmodus als Detektionsmodus

## Patentansprüche

1. Rauchmelder (1) für einen Raum, wobei der Rauchmelder jeweils in einem von mehreren Detektionsmodi betreibbar ist, und wobei der Rauchmelder dazu eingerichtet ist, basierend auf den Signalen eines ersten Sensors einen eine Anwesenheit einer Person in dem Raum anzeigenden Anwesenheitszustand festzustellen (103) und basierend auf den Signalen eines zweiten Sensors einen einem elektrischen Verbraucher oder einer Gruppe von elektrischen Verbrauchern in dem Raum zuordenbaren Betriebszustand festzustellen sowie in Abhängigkeit des festgestellten Anwesenheitszustands und des festgestellten Betriebszustands einen der mehreren Detektionsmodi zu aktivieren,
**dadurch gekennzeichnet, dass**
der Rauchmelder dazu eingerichtet ist, basierend auf den Signalen des zweiten Sensors einen ersten Betriebszustand festzustellen, wenn der eine elektrische Verbraucher in Betrieb ist,
wobei der Rauchmelder dazu eingerichtet ist, dass der Anwesenheitszustand in Reaktion darauf festgestellt wird (105), dass der erste Betriebszustand festgestellt wird.

2. Rauchmelder nach Anspruch 1, wobei der Rauchmelder dazu eingerichtet ist, basierend auf den Signalen des ersten Sensors einen ersten Anwesenheitszustand festzustellen, wenn eine Anwesenheit, insbesondere eine Bewegung, einer Person erkannt wird, und/oder einen zweiten Anwesenheitszustand festzustellen, wenn eine Anwesenheit, insbesondere eine Bewegung, einer Person nicht erkannt wird.

3. Rauchmelder nach einem der vorangehenden Ansprüche, wobei der Rauchmelder dazu eingerichtet ist, basierend auf den Signalen des zweiten Sensors einen zweiten Betriebszustand festzustellen, wenn der eine elektrische Verbraucher nicht in Betrieb ist.

4. Rauchmelder nach einem der vorangehenden Ansprüche, wobei der Rauchmelder dazu eingerichtet ist, basierend auf den Signalen des zweiten Sensors eine Leistungsaufnahme des einen elektrischen Verbrauchers oder der Gruppe von elektrischen Verbrauchern zu ermitteln und einen dritten Betriebszustand festzustellen, wenn die ermittelte Leistungsaufnahme identisch zu oder über einem definierten oder definierbaren ersten Schwellenwert ist.

5. Rauchmelder nach einem der vorangehenden Ansprüche, wobei der Rauchmelder dazu eingerichtet ist, basierend auf den Signalen des zweiten Sensors eine Leistungsaufnahme des einen elektrischen Verbrauchers oder der Gruppe von elektrischen Verbrauchern zu ermitteln und einen vierten Betriebszustand festzustellen, wenn die ermittelte Leistungsaufnahme identisch zu oder unter einem definierten oder definierbaren, vorzugsweise zu dem ersten Schwellenwert identischen, zweiten Schwellenwert ist.

6. Rauchmelder nach einem der vorangehenden Ansprüche, wobei der Rauchmelder dazu eingerichtet ist, dass
(i) im Normalmodus (a) ein Rauchereignis detektiert wird und/oder ein Auslösen eines Rauchalarms, insbesondere bei einem detektierten Rauchereignis, aktiviert ist, (b) die Rauchintensitäts-Schwelle für ein Detektieren eines Rauchereignisses und/oder für ein Auslösen eines Rauchalarms bei einem detektierten Rauchereignis einen definierten oder definierbaren Wert hat, (c) das Zeitintervall, währenddessen ein detektiertes Rauchereignis bestehen muss, um einen Rauchalarm auszulösen, einen definierten oder definierbaren Wert hat und/oder (d) bei einem Detektieren eines Rauchereignisses ein Rauchalarm sofort, insbesondere ohne eine zusätzlich vorgesehene Zeitverzögerung, ausgelöst wird;
und/oder
(ii) im Unempfindlichkeitsmodus (a) ein Rauchereignis nicht detektiert wird und/oder ein Auslösen eines Rauchalarms, insbesondere bei einem detektierten Rauchereignis, ganz oder teilweise deaktiviert ist, (b) die Rauchintensitäts-Schwelle für ein Detektieren eines Rauchereignisses und/oder für ein Auslösen eines Rauchalarms bei einem detektierten Rauchereignis erhöht ist im Vergleich zu dem Normalmodus und/oder (c) das Zeitintervall, währenddessen ein detektiertes Rauchereignis bestehen muss, um einen Rauchalarm auszulösen, vergrößert und/oder verlängert ist im Vergleich zu dem Normalmodus.

7. Rauchmelder nach einem der vorangehenden Ansprüche, wobei der Rauchmelder dazu eingerichtet ist, dass, wenn nicht der erste Betriebszustand festgestellt wird, als Detektionsmodus ein Normalmodus nach Anspruch 6 aktiviert wird (107) und insbesondere nicht der Anwesenheitszustand festgestellt wird.

8. Rauchmelder nach einem der vorangehenden Ansprüche, wobei der Rauchmelder dazu eingerichtet ist, dass (i) beim Einschalten des Rauchmelders als Detektionsmodus der Normalmodus nach Anspruch 6 vorausgewählt wird (101), (ii), insbesondere wenn der Detektionsmodus ein anderer als der Normalmodus nach Anspruch 6 ist, nach einem definierten oder definierbaren Zeitintervall aus dem anderen Detektionsmodus in den Normalmodus nach Anspruch 6 als Detektionsmodus gewechselt wird (117) und/oder (iii) der Anwesenheitszustand und/oder der Betriebszustand jeweils periodisch wiederholt festgestellt wird, insbesondere wenn sich der Rauchmelder im Normalmodus nach Anspruch 6 als Detektionsmodus befindet und/oder einschließlich einer entsprechende Auswahl des Detektionsmodus (103).

9. Rauchmelder nach Anspruch 2 und optional mit jeweils allen zwingenden Merkmalen der Ansprüche 3 bis 8, wobei der Rauchmelder dazu eingerichtet ist,
(i) als Detektionsmodus einen zweiten Detektionsmodus zu aktivieren, wenn der erste Anwesenheitszustand festgestellt wird;
und/oder
(ii) als Detektionsmodus einen dritten Detektionsmodus und/oder den Normalmodus nach Anspruch 6 zu aktivieren, wenn der zweite Anwesenheitszustand festgestellt wird.

10. Rauchmelder nach einem der vorangehenden Ansprüche, wobei der Rauchmelder eine erste Schnittstelle (3) aufweist, die dazu eingerichtet ist, darüber die Signale von dem ersten Sensor zu empfangen, und/oder
eine zweite Schnittstelle (5) aufweist, die dazu eingerichtet ist, darüber die Signale von dem zweiten Sensor zu empfangen.

11. Rauchmelder nach einem der vorangehenden Ansprüche, (i) wobei der erste Sensor von dem Rauchmelder umfasst ist und/oder mit dem Rauchmelder in Wirkverbindung steht oder bringbar ist und/oder (ii) wobei der erste Sensor ein Infrarotsensor, ein Bewegungssensor, ein Näherungssensor, ein RFID-Sensor, ein NFC-Sensor, ein Anwesenheitssensor und/oder ein optischer Sensor, insbesondere mit Personen-Detektionsfunktionalität, ist.

12. Rauchmelder nach einem der vorangehenden Ansprüche, (i) wobei der zweite Sensor von dem Rauchmelder umfasst ist und/oder mit dem Rauchmelder in Wirkverbindung steht oder bringbar ist, (ii) wobei der zweite Sensor ein Sensor zum Erfassen des aktiven Betriebs und/oder einer elektrischen Leistungsaufnahme des einen elektrischen Verbrauchers oder wenigstens der elektrischen Verbraucher der Gruppe von elektrischen Verbrauchern ist, (iii) wobei der zweite Sensor innerhalb eines Verteilerkastens, an einer elektrischen Sicherung und/oder an einem Circuit-Breaker vorgesehen oder vorsehbar ist und/oder (iv) wobei der zweite Sensor induktiv an einem Zuleitungskabel des einen elektrischen Verbrauchers oder wenigstens der elektrischen Verbraucher der Gruppe von elektrischen Verbrauchern gekoppelt ist.

13. Verfahren zum Betreiben eines Rauchmelders nach einem der vorangehenden Ansprüche für und/oder in einen Raum, wobei der Rauchmelder jeweils in einem von mehreren Detektionsmodi betreibbar ist, wobei das Verfahren aufweist, basierend auf den Signalen eines ersten Sensors einen eine Anwesenheit einer Person in dem Raum anzeigenden Anwesenheitszustand festzustellen und basierend auf den Signalen eines zweiten Sensors einen einem elektrischen Verbraucher oder einer Gruppe von elektrischen Verbrauchern in dem Raum zuordenbaren Betriebszustand festzustellen sowie in Abhängigkeit des festgestellten Anwesenheitszustands und des festgestellten Betriebszustands einen der mehreren Detektionsmodi zu aktivieren,
**dadurch gekennzeichnet, dass**
basierend auf den Signalen des zweiten Sensors ein erster Betriebszustand festgestellt wird, wenn der eine elektrische Verbraucher in Betrieb ist,
und wobei der Anwesenheitszustand in Reaktion darauf festgestellt wird (105), dass der erste Betriebszustand festgestellt wird.

## Claims

1. A smoke detector (1) for a room, the smoke detector being operable in one of a plurality of detection modes, and the smoke detector being configured to determine (103), based on the signals of a first sensor, a presence state indicating a presence of a person in the room and to determine, based on the signals of a second sensor, an operating state assignable to an electrical consumer or a group of electrical consumers in the room as well as to activate one of the plurality of detection modes as a function of the determined presence state and the determined operating state,
**characterized in that**
the smoke detector is configured to determine, based on the signals of the second sensor, a first operating state when the one electrical consumer is in operation,
the smoke detector being configured such that the presence state is determined (105) in response to the first operating state being determined.

2. The smoke detector according to claim 1, wherein the smoke detector is configured to determine, based on the signals of the first sensor, a first presence state when a presence, in particular a movement, of a person is detected, and/or to determine a second presence state when a presence, in particular a movement, of a person is not detected.

3. The smoke detector according to any of the preceding claims, wherein the smoke detector is configured to determine, based on the signals of the second sensor, a second operating state when the one electrical consumer is not in operation.

4. The smoke detector according to any of the preceding claims, wherein the smoke detector is configured to ascertain, based on the signals of the second sensor, a power consumption of the one electrical consumer or of the group of electrical consumers, and to determine a third operating state when the ascertained power consumption is identical to or greater than a defined or definable first threshold value.

5. The smoke detector according to any of the preceding claims, wherein the smoke detector is configured to ascertain, based on the signals of the second sensor, a power consumption of the one electrical consumer or of the group of electrical consumers, and to determine a fourth operating state when the ascertained power consumption is identical to or below a defined or definable second threshold value, which is preferably identical to the first threshold value.

6. The smoke detector according to any of the preceding claims, wherein the smoke detector is configured such that
(i) in the normal mode (a) a smoke event is detected and/or a triggering of a smoke alarm, in particular upon a detected smoke event, is activated; (b) the smoke intensity threshold for detecting a smoke event and/or for triggering a smoke alarm upon a detected smoke event has a defined or definable value; (c) the time interval during which a detected smoke event must exist so as to trigger a smoke alarm has a defined or definable value; and/or (d) upon detection of a smoke event, a smoke alarm is triggered immediately, in particular without additional time delay;
and/or
(ii) in the insensitivity mode (a) a smoke event is not detected and/or a triggering of a smoke alarm, in particular upon a detected smoke event, is entirely or partially deactivated; (b) the smoke intensity threshold for detecting a smoke event and/or for triggering a smoke alarm upon a detected smoke event is increased compared to the normal mode; and/or (c) the time interval during which a detected smoke event must exist so as to trigger a smoke alarm is increased and/or extended compared to the normal mode.

7. The smoke detector according to any one of the preceding claims, wherein the smoke detector is configured such that, if the first operating state is not determined, a normal mode according to claim 6 is activated (107) as the detection mode, and in particular the presence state is not determined.

8. The smoke detector according to any one of the preceding claims, wherein the smoke detector is configured such that (i) upon switching on the smoke detector, the normal mode according to claim 6 is preselected as the detection mode (101); (ii) in particular when the detection mode is a mode other than the normal mode according to claim 6, a switch is made from the other detection mode to the normal mode according to claim 6 as the detection mode after a defined or definable time interval (117); and/or (iii) the presence state and/or the operating state are each repeatedly determined periodically, in particular when the smoke detector is in the normal mode according to claim 6 as the detection mode and/or including a corresponding selection of the detection mode (103).

9. The smoke detector according to claim 2 and optionally having all of the mandatory features of claims 3 to 8, wherein the smoke detector is configured to
(i) activate a second detection mode as the detection mode when the first presence state is determined;
and/or
(ii) activate a third detection mode and/or the normal mode according to claim 6 as the detection mode when the second presence state is determined.

10. The smoke detector according to any one of the preceding claims, wherein the smoke detector comprises a first interface (3), which is configured to receive signals from the first sensor, and/or
a second interface (5), which is configured to receive signals from the second sensor.

11. The smoke detector according to any one of the preceding claims, (i) wherein the first sensor is comprised by the smoke detector and/or is or can be operatively connected to the smoke detector; and/or (ii) wherein the first sensor is an infrared sensor, a motion sensor, a proximity sensor, an RFID sensor, an NFC sensor, a presence sensor and/or an optical sensor, in particular having person detection functionality.

12. The smoke detector according to any one of the preceding claims, (i) wherein the second sensor is comprised by the smoke detector and/or is or can be operatively connected to the smoke detector; (ii) wherein the second sensor is a sensor for detecting the active operation and/or an electrical power consumption of the one electrical consumer or at least of the electrical consumers of the group of electrical consumers; (iii) wherein the second sensor is or can be provided within a distribution box, on an electrical fuse and/or on a circuit breaker; and/or (iv) wherein the second sensor is inductively coupled to a supply cable of the one electrical consumer or at least of the electrical consumers of the group of electrical consumers.

13. A method for operating a smoke detector according to any one of the preceding claims for and/or in a room, the smoke detector being operable in one of a plurality of detection modes, the method comprising determining, based on the signals of a first sensor, a presence state indicating a presence of a person in the room, and determining, based on the signals of a second sensor, an operating state assignable to an electrical consumer or a group of electrical consumers in the room as well as activating one of the plurality of detection modes as a function of the determined presence state and the determined operating state,
**characterized in that**
a first operating state is determined based on the signals of the second sensor when the one electrical consumer is in operation,
and the presence state being determined (105) in response to the first operating state being determined.

## Revendications

1. Détecteur de fumée (1) pour un espace, le détecteur de fumée pouvant fonctionner respectivement dans l'un de plusieurs modes de détection, et le détecteur de fumée étant configuré pour déterminer (103), sur la base des signaux d'un premier capteur, un état de présence indiquant une présence d'une personne dans l'espace, et pour déterminer, sur la base des signaux d'un deuxième capteur, un état de fonctionnement attribuable à un consommateur électrique ou à un groupe de consommateurs électriques dans l'espace, ainsi que pour activer l'un des plusieurs modes de détection en fonction de l'état de présence déterminé et de l'état de fonctionnement déterminé,
**caractérisé en ce que**
le détecteur de fumée est configuré pour déterminer, sur la base des signaux du deuxième capteur, un premier état de fonctionnement lorsque ledit un consommateur électrique est en fonctionnement,
le détecteur de fumée étant configuré de telle sorte que l'état de présence est déterminé en réaction au fait (105) que le premier état de fonctionnement est déterminé.

2. Détecteur de fumée selon la revendication 1, dans lequel le détecteur de fumée est configuré pour déterminer, sur la base des signaux du premier capteur, un premier état de présence lorsqu'une présence, en particulier un mouvement, d'une personne est détectée, et/ou pour déterminer un deuxième état de présence lorsqu'une présence, en particulier un mouvement, d'une personne n'est pas détectée.

3. Détecteur de fumée selon l'une des revendications précédentes, dans lequel le détecteur de fumée est configuré pour déterminer, sur la base des signaux du deuxième capteur, un deuxième état de fonctionnement lorsque ledit un consommateur électrique n'est pas en fonctionnement.

4. Détecteur de fumée selon l'une des revendications précédentes, dans lequel le détecteur de fumée est configuré pour déterminer, sur la base des signaux du deuxième capteur, une puissance absorbée dudit un consommateur électrique ou du groupe de consommateurs électriques et pour déterminer un troisième état de fonctionnement lorsque la puissance absorbée déterminée est identique à ou supérieure à une première valeur seuil définie ou définissable.

5. Détecteur de fumée selon l'une des revendications précédentes, dans lequel le détecteur de fumée est configuré pour déterminer, sur la base des signaux du deuxième capteur, une puissance absorbée dudit un consommateur électrique ou du groupe de consommateurs électriques et pour déterminer un quatrième état de fonctionnement lorsque la puissance absorbée déterminée est identique à ou inférieure à une deuxième valeur seuil définie ou définissable, de préférence identique à la première valeur seuil.

6. Détecteur de fumée selon l'une des revendications précédentes, dans lequel le détecteur de fumée est configuré de telle sorte que
(i) en mode normal (a) un événement de fumée est détecté et/ou un déclenchement d'une alarme de fumée est activé, en particulier lors d'un événement de fumée détecté, (b) le seuil d'intensité de fumée pour une détection d'un événement de fumée et/ou pour un déclenchement d'une alarme de fumée lors d'un événement de fumée détecté a une valeur définie ou définissable, (c) l'intervalle de temps pendant lequel un événement de fumée détecté doit persister pour déclencher une alarme de fumée a une valeur définie ou définissable et/ou (d) lors d'une détection d'un événement de fumée, une alarme de fumée est déclenchée immédiatement, en particulier sans temporisation supplémentaire prévue ; et/ou
(ii) en mode d'insensibilité (a) un événement de fumée n'est pas détecté et/ou un déclenchement d'une alarme de fumée est totalement ou partiellement désactivé, en particulier lors d'un événement de fumée détecté, (b) le seuil d'intensité de fumée pour une détection d'un événement de fumée et/ou pour un déclenchement d'une alarme de fumée lors d'un événement de fumée détecté est augmenté par rapport au mode normal et/ou (c) l'intervalle de temps pendant lequel un événement de fumée détecté doit persister pour déclencher une alarme de fumée est agrandi et/ou prolongé par rapport au mode normal.

7. Détecteur de fumée selon l'une des revendications précédentes, dans lequel le détecteur de fumée est configuré de telle sorte que, si le premier état de fonctionnement n'est pas déterminé, un mode normal selon la revendication 6 est activé (107) en tant que mode de détection et, en particulier, l'état de présence n'est pas déterminé.

8. Détecteur de fumée selon l'une des revendications précédentes, dans lequel le détecteur de fumée est configuré de telle sorte que (i) lors de la mise sous tension du détecteur de fumée, le mode normal selon la revendication 6 est présélectionné (101) en tant que mode de détection, (ii) en particulier lorsque le mode de détection est un mode autre que le mode normal selon la revendication 6, il est passé de l'autre mode de détection au mode normal selon la revendication 6 en tant que mode de détection après un intervalle de temps défini ou définissable (117) et/ou (iii) l'état de présence et/ou l'état de fonctionnement est déterminé respectivement de manière périodiquement répétée, en particulier lorsque le détecteur de fumée se trouve dans le mode normal selon la revendication 6 en tant que mode de détection et/ou y compris une sélection correspondante du mode de détection (103).

9. Détecteur de fumée selon la revendication 2 et optionnellement comportant toutes les caractéristiques obligatoires des revendications 3 à 8, dans lequel le détecteur de fumée est configuré pour,
(i) en tant que mode de détection, activer un deuxième mode de détection lorsque le premier état de présence est déterminé ;
et/ou
(ii) en tant que mode de détection, activer un troisième mode de détection et/ou le mode normal selon la revendication 6 lorsque le deuxième état de présence est déterminé.

10. Détecteur de fumée selon l'une des revendications précédentes, dans lequel le détecteur de fumée présente une première interface (3) qui est configurée pour recevoir par celle-ci les signaux du premier capteur, et/ou une deuxième interface (5) qui est configurée pour recevoir par celle-ci les signaux du deuxième capteur.

11. Détecteur de fumée selon l'une des revendications précédentes, (i) dans lequel le premier capteur est compris dans le détecteur de fumée et/ou est en liaison fonctionnelle ou peut être amené en liaison fonctionnelle avec le détecteur de fumée et/ou (ii) dans lequel le premier capteur est un capteur infrarouge, un capteur de mouvement, un capteur de proximité, un capteur RFID, un capteur NFC, un capteur de présence et/ou un capteur optique, en particulier avec une fonctionnalité de détection de personnes.

12. Détecteur de fumée selon l'une des revendications précédentes, (i) dans lequel le deuxième capteur est compris dans le détecteur de fumée et/ou est en liaison fonctionnelle ou peut être amené en liaison fonctionnelle avec le détecteur de fumée, (ii) dans lequel le deuxième capteur est un capteur pour détecter le fonctionnement actif et/ou une puissance électrique absorbée dudit un consommateur électrique ou d'au moins les consommateurs électriques du groupe de consommateurs électriques, (iii) dans lequel le deuxième capteur est prévu ou peut être prévu à l'intérieur d'une boîte de distribution, au niveau d'un fusible électrique et/ou au niveau d'un disjoncteur et/ou (iv) dans lequel le deuxième capteur est couplé par induction à un câble d'alimentation dudit un consommateur électrique ou d'au moins les consommateurs électriques du groupe de consommateurs électriques.

13. Procédé de fonctionnement d'un détecteur de fumée selon l'une des revendications précédentes pour et/ou dans un espace, le détecteur de fumée pouvant fonctionner respectivement dans l'un de plusieurs modes de détection, le procédé comprenant le fait de déterminer, sur la base des signaux d'un premier capteur, un état de présence indiquant une présence d'une personne dans l'espace, et de déterminer, sur la base des signaux d'un deuxième capteur, un état de fonctionnement attribuable à un consommateur électrique ou à un groupe de consommateurs électriques dans l'espace, ainsi que d'activer l'un des plusieurs modes de détection en fonction de l'état de présence déterminé et de l'état de fonctionnement déterminé,
**caractérisé en ce que**
sur la base des signaux du deuxième capteur, un premier état de fonctionnement est déterminé lorsque ledit un consommateur électrique est en fonctionnement,
et l'état de présence étant déterminé en réaction au fait (105) que le premier état de fonctionnement est déterminé.
